# EUROPÄISCHE PATENTSCHRIFT

(11) **EP 3 847 037 B1**
(45) Veröffentlichungstag und Bekanntmachung des Hinweises auf die Patenterteilung: **21.12.2022**
(21) Anmeldenummer: 19774058.2
(22) Anmeldetag: 04.09.2019
(51) Int. Cl.: B44C 5/04, B42D 25/36, B42D 25/391, B42D 25/364, B44F 1/00

(54) **HERSTELLUNGSVERFAHREN EINES DEKORELEMENTS UND VERWENDUNG DES DEKORELEMENTS**
METHOD FOR PRODUCING A DECORATIVE ELEMENT AND USE OF THE DECORATIVE ELEMENT
PROCÉDÉ DE FABRICATION D'UN ÉLÉMENT DÉCORATIF ET UTILISATION DE L'ÉLÉMENT DÉCORATIF

(30) Priorität: 06.09.2018 DE 102018121767
(43) Veröffentlichungstag der Anmeldung: 14.07.2021
(73) Patentinhaber: Kommanditgesellschaft SYNOPTRIX Lichttechnik GmbH & Co., 22303 Hamburg (DE)
(72) Erfinder: PREHN, Horst, 35305 Gruenberg (DE)
(74) Vertreter: advotec.
(86) Internationale Anmeldenummer: PCT/EP2019/073615
(87) Internationale Veröffentlichungsnummer: WO 2020/049061

(56) Entgegenhaltungen:
- WO-A1-2005/078669
- WO-A1-2015/150295
- WO-A1-2016/141420
- DE-A1-102008 032 224

## Beschreibung

Die Erfindung betrifft ein Verfahren zur Herstellung eines Dekorelements sowie Verwendungen eines derartig hergestellten Dekorelements.

Bekannt sind Dekorelemente, welche eine bestimmte grafische, bildnerische oder textliche Gestaltung darstellen und in der Weise beschaffen sind, dass bei der Gestaltung der betreffenden Dekorflächen in der Regel bestimmte Farben, Lacke, Substanzen oder Beschichtungen Verwendung finden, zu deren Herstellung im Allgemeinen bestimmte stoffliche Farbpigmente (Farbstoffe) genutzt werden.

Auch sind besondere Pigmente bekannt, welche über die eigentlichen Farbwerte hinaus noch zusätzliche optische Effekte aufweisen und womit insbesondere auch entsprechende Dekorelemente hergestellt werden können.

Bekannt sind dekorative Beschichtungen, welche bestimmte optische Effekte z. B. bei unterschiedlichem Betrachtungswinkel oder in ihrem Reflexionsverhalten aufweisen. Zur Herstellung und dekorativen Gestaltung von entsprechenden Dekorelementen dienen hierzu zahlreiche Effektpigmente, insbesondere bestimmte Interferenzpigmente, Mehrschichtpigmente, Metalleffektpigmente oder goniochromatische Pigmente. Diese sogenannten Glanz- oder Effektpigmente, welche bestimmte Interferenzerscheinungen aufweisen, werden deshalb sehr vielseitig eingesetzt, wie z. B. bei Automobillacken, dekorativen Beschichtungen aller Art sowie bei der Einfärbung von Kunststoffen, Anstrich- und Druckfarben.

So beschreibt die EP 0 727 472 A1 eine Effektlackierung, insbesondere für Kraftfahrzeugkarosserien, bei welcher der optische Effekt aus einem sogenannten Farbflop besteht, wodurch je nach Lichteinfall ein geänderter Farbeindruck (goniochromatisches Pigment) erscheint.

Die EP 1 624 030 A2 zeigt Metalleffekt-Pigmente mit einer silbernen und farbneutralen Pigmentmischung, welche mit farbschwachen silbernen Interferenzpigmenten und farbschwachen komplementärfarbigen Interferenzpigmenten zwei verschiedene Pigmente verwendet.

Die EP 1 620 511 A2 beschreibt ein Interferenzpigment mit hohem Deckvermögen, welches ein plättchenförmiges anorganisches Substrat umfasst und eine FeTi03-haltige Schicht aufweist.

Die US 8,500,901 B2 offenbart Interferenz-Pigmente, welche auf einem schuppenförmigen Substrat basieren und aus Schichten mit einem hohen bzw. niedrigen Brechungsindex bestehen.

Die genannten Dekorelemente werden mittels bestimmter bekannter dekorativer Einfärbungen, Lackierungen oder Beschichtungen hergestellt. Hierzu werden ausnahmslos bestimmte Farbpigmente verwendet, wobei die Herstellung der betreffenden Einfärbung sowie die Erzeugung der Dekormuster auf einer jeweils bestimmten stofflichen Basis und der betreffenden Farbe dieser Pigmente beruht.

In dem besonderen Fall von Effektpigmenten, mit deren Einsatz sich neben der betreffenden Farbe bestimmte zusätzliche optische Effekte auf den Dekorelementen erzeugen lassen, beruhen diese Effekte im Wesentlichen auf den bekannten grundlegenden optischen Effekten der Interferenzerscheinungen in dünnen Schichten. Diese Effekte, wie z. B. goniochromatische Effekte, zeigen jedoch nur ein auf ganz wenige Effekte beschränktes Erscheinungsbild, wie beispielsweise Farbflop-Effekte. Nachteilig ist bei allen bisher bekannten Dekorelementen bzw. Dekorflächen, dass das jeweils festgelegte Motiv oder Dekor samt seiner optischen Erscheinung einerseits permanent sichtbar bleibt und anderseits die betreffende Erscheinung dabei auch nicht unmittelbar gezielt veränderbar ist.

Dieser Nachteil beruht letztlich darauf, dass bei dem Herstellungsverfahren der Dekorelemente bekannte Farbpigmenten bzw. bestimmte stoffliche Farbpartikel aufgetragen werden, welche grundsätzlich permanent sichtbar erscheinen.

Auch sind Darstellungen optischer Effekte in Verbindung mit einer geeigneten Beleuchtungsvorrichtung bekannt.

So zeigt die EP 2 499 538 B1 ein System, bei dem eine Beleuchtungsvorrichtung mit dynamisch steuerbarer lichtmodulierender Funktion in Kombination mit einem darstellenden Objekt als Projektionsfläche lichtoptische Effekte erzeugt.

Ein derartiges System jedoch erweist sich aufgrund des dynamischen Zusammenwirkens zwischen der lichtmodulierenden Beleuchtungsvorrichtung und dem darstellenden Objekt als recht aufwändige Installation. Weiter ist aus der WO 2016/141420 A1 ein Verfahren zum Erzeugen einer optischen (Sicherheits-)Vorrichtung bekannt, bei der eine planare Reliefstruktur in ein Substrat eingeprägt wird und die Reliefstruktur mit einem Flüssigkeitspolymer (LCP-Schicht) überzogen wird, wobei unterschiedliche LCP Regionen ein Bild definieren.

In der WO 2015/150295 A1 ist eine optische Anordnung mit gemusterten Retarder-Schichten offenbart, die sich durch zwei oder mehrere Zonen mit anisotropen Eigenschaften auszeichnen, wobei die anisotropen Eigenschaften dieser Zonen sich hinsichtlich der jeweiligen Ausrichtung ihrer optische Achse unterscheiden.

Der vorliegenden Erfindung liegt somit die Aufgabe zu Grunde, ein Verfahren zur Herstellung eines Dekorelements vorzuschlagen, wobei keinerlei stoffliche Farbpigmente Verwendung finden sollen und das herzustellende Dekorelement in Verbindung mit einer geeigneten Beleuchtungsvorrichtung zur Erzeugung, Darstellung und Variation eines vorgebbaren farbgrafischen Motivs dienen soll.

Diese Aufgabe wird durch ein Herstellungsverfahren mit den folgenden Verfahrensschritten gelöst: Bereitstellen eines transparenten optischen Trägermaterials TM bestehend aus einem Glassubstrat oder einem Kunststoff-Substrat, welches eine planare oder eine gekrümmte Fläche aufweist, einseitiges Aufbringen einer polarisierenden Schicht PS, die in Funktion als Analysator wirkt, auf das Trägermaterial TM, anderseitiges Aufbringen einer transparenten optischen Funktionsschicht FS als bildgebende Schicht BS, bestehend aus einem optisch anisotropen Material OAM mit einer Schichtdicke, auf das Trägermaterial TM, bildgebendes räumliches Strukturieren der Funktionsschicht FS durch eine gezielte ortsabhängige Abhängigkeit von Materialeigenschaften des optisch anisotropen Materials OAM zum Erzeugen der bildgebenden Schicht BS in Form eines Bildmotivs BM, sodass vorgebbare Farbkontraste mit definierten Polarisations-Interferenzfarben PIF gemäß dem Bildmotiv BM mittels einer Beleuchtung mit polarisiertem Licht auf einer beleuchteten Oberfläche des Dekorelements DE zur Darstellung gebracht werden können.

Auf ein transparentes optisches Trägermaterial TM aus einem gläsernen Substrat oder einem Kunststoff-Substrat mit planarer oder gekrümmter Fläche wird zunächst auf einer Seitenfläche eine polarisierende Schicht PS in Funktion als Analysator aufgebracht. Anderseitig wird eine transparente optische Funktionsschicht FS als bildgebende Schicht BS, bestehend aus einem optisch anisotropen Material OAM, in einer bestimmten Schichtdicke auf das Trägermaterial TM aufgetragen.

Das Dekorelement DE ist vorteilhafterweise beliebig formbar, beispielsweise als flächenhaftes Gebilde in planarer oder gekrümmter Form, oder als profiliertes Flächenelement oder auch als körperhaftes Gebilde.

Durch bildgebendes räumliches Strukturieren der Funktionsschicht FS wird in einem nächsten Schritt eine gezielte ortsabhängige Abhängigkeit von Materialeigenschaften des optisch anisotropen Materials OAM zum Erzeugen der bildgebenden Schicht BS in Form eines Bildmotivs BM geschaffen.

Darüber hinaus kann die bildgebende Schicht BS beispielsweise Muster, Schriften oder Motive mit einer praktisch unbegrenzten Anzahl von Farbtönen und mit den jeweils gewünschten Farbpaletten sowie mit unterschiedlicher Farbsättigung und Farbkontrasten enthalten, welche im Sinne einer freien Gestaltung genutzt werden können.

Auf diese Weise wird eine alternative Methode zur Farbgestaltung der bildnerischen bzw. grafischen Flächen eines Dekorelements DE aufgezeigt, bei dessen Herstellung keinerlei stoffliche Farbpigmente verwendet werden, sondern stattdessen wird ein unkompliziertes und einfaches Herstellungsverfahren für ein Dekorelement DE angewendet, dessen Verwendung in Verbindung mit einer geeigneten Beleuchtungsvorrichtung BV die Erzeugung und Gestaltung von vielfarbigen Farbkontrasten auf den Dekorelementen DE nunmehr auf rein physikalischem Wege erlaubt und wobei erfindungsgemäß bestimmte transparente Werkstoffe mit bestimmter Beschaffenheit, Strukturierung und Anordnung Verwendung finden.

Gemäß dem erfindungsgemäßen Verfahren bestehen die Dekorelemente DE aus entsprechenden passiven Materialien in einer bestimmten Anordnung, wobei die Dekorelemente DE dann in Verbindung mit einer verfahrensgemäßen Beleuchtung eine besondere neue lichtoptische Funktionalität aufweisen und wobei nur in diesem Fall die betreffende farbgrafischen Gestaltung der ansonsten latenten Motive sichtbar erscheint, wohingegen unter einer Beleuchtung der Dekorelemente DE durch natürliche oder andere gebräuchliche künstliche Lichtquellen hingegen keinerlei optische Erscheinungen sichtbar werden.

Die in den in den Dekorelementen DE enthaltenen optischen Funktionsschichten FS aus passiven Materialien zeichnen sich weiterhin durch eine erfindungsgemäß definierte besondere interne Materialbeschaffenheit mit bestimmten Materialeigenschaften in Form einer definierten optischen Anisotropie aus, welche aufgrund der örtlichen Variation bzw. Modifikation dieser Materialeigenschaft außerdem auch eine Einprägung der vorgebbaren latenten Bildmotive BM erlaubt.

Vorteilhaft ist weiterhin, dass die passiven Materialien kostengünstig verfügbar und leicht in Massenproduktion herstellbar sind, wobei sich diese Materialien durch Einfachheit, Robustheit sowie durch die Anwendbarkeit üblicher Bearbeitungs- und Montagetechniken auszeichnen, sodass sie praktisch in einer Vielzahl von Materialien, Formen, Profilen mit vielfältiger Oberflächenbeschaffenheit und Zusammensetzung herstellbar sind.

In weiterer Ausgestaltung wird als polarisierende Schicht PS eine transmissive polarisierende Schicht PSt zur Herstellung eines durchleuchteten Dekorelements DE oder eine reflexive polarisierende Schicht PSr zur Herstellung eines reflektierenden Dekorelements DE eingesetzt.

Somit können die transmissiven Dekorelemente DE, welche die transmissive Polarisationsschicht PSt auf der Seite des Beobachters aufweisen, vorteilhaft z.B. in transparenten Fensterelementen eingesetzt werden, wobei diese jeweils eine bestimmte Anordnung aufweisen können, welche auch eine entsprechende Hinterleuchtung umfassen kann.

Anderseits können reflexive Dekorelemente DE, welche folglich die reflexive Polarisationsschicht PSr aufweisen und wobei diese jeweils hinter der bildgebenden Schicht BS angeordnet ist, und wodurch das auf das Dekorelement DE auftreffende Licht in die Richtung des Beobachters reflektiert wird, vorteilhaft bei allen nicht transparenten Architekturoder Design-Elementen (s. u.) eingesetzt werden.

Mit Vorteil erfolgt die gezielte ortsabhängige Abhängigkeit der Materialeigenschaften des optisch anisotropen Materials OAM durch eine oder mehrere der folgenden örtlichen Veränderungen: a) Variieren der optischen Anisotropie, b) Variieren der Schichtdicke, c) Variieren einer lokalen Orientierung.

Die räumliche Strukturierung des optisch anisotropen Materials OAM und damit die Erzeugung des Bildmotivs BM durch ortsabhängige Änderung der Materialeigenschaften können folglich durch Beeinflussung der optischen Anisotropie, der Schichtdicke oder der lokalen Orientierung geschehen.

Weiterhin wird durch die gezielte ortsabhängige Abhängigkeit der Materialeigenschaften des optisch anisotropen Materials OAM ein definiert vorgebbarer lokaler optischer Gangunterschied LOG ausgebildet, wobei jedem Wert des lokalen optischen Gangunterschieds LOG jeweils eine definierte Polarisations-Interferenzfarbe PIF entspricht, welche das Bildmotiv BM einprägt.

Diese Einprägung der betreffenden Bildinformation beruht auf der Nutzung sowie der gezielten Modifikation einer bestimmten Materialbeschaffenheit der Funktionsschicht FS zur Erzeugung der bildgebenden Schicht BS , wobei insbesondere optisch anisotrope Materialien OAM mit einer bestimmten örtlich definierten optischen Anisotropie Verwendung finden und wodurch die Bildmotive BM im Sinne eines sogenannten Phasenbildes zustande kommen und wobei diese Bildinformation auf den im Sinne des Bildmotivs BM entsprechend adressierten lokalen optischen Gangunterschieden LOG beruht, und wodurch entsprechende lokalisierte Farbkontraste gemäß den aus den Werten des lokalen optischen Gangunterschieds LOG hervorgehenden Polarisations-Interferenzfarben PIF erzeugt werden können.

Die aufgrund der jeweiligen Werte des lokalen optischen Gangunterschiedes LOG zu erwartenden Farbwerte werden z.B. durch die Levy Farbkarte für Interferenzfarben (Levy Interference Color Chart) veranschaulicht, wobei die Zuordnung zwischen dem jeweiligen Wert der optischen Anisotropie bzw. dem lokalen optischen Gangunterschied LOG und den betreffenden Farben dargestellt wird.

Dieser Zusammenhang kann bei der Gestaltung der Bildmotive BM vorteilhaft sein, denn die Levy-Farbkarte ermöglicht bereits schon vorab die Bestimmung der erforderlichen lokalen optischen Gangunterschiede LOG für die Erstellung der jeweils gewünschten Farbpalette und kann somit bei der individuellen Gestaltung der betreffenden Farbkontraste herangezogen werden.

Die gezielte lokal adressierbare Einprägung bestimmter lokaler optischer Gangunterschiede LOG im Sinne eines vorgebbaren Bildmotivs BM in eine bildgebende Schicht BS kann durch ganz unterschiedliche Mittel und Verfahren bewirkt werden.

Beispielsweise können bestimmte transparente Kunststoffmaterialien (wie z. B. Polycarbonat), oder bestimmte axial gereckte Folienmaterialien (wie z. B. BOPP) oder entsprechende auf Flüssigkristallen basierende Materialien (wie z. B. reaktive Mesogene RM) hierbei im Sinne des erfindungsgemäßen Verfahrens eingesetzt werden.

Mit Vorteil kann der lokale optische Gangunterschied LOG über die gesamte oder eine abgrenzbare Fläche der Dekorelements DE derart ausgebildet werden, dass er einen bestimmten vorgebbaren konstanten Wert aufweist.

Bevorzugt ist der lokale optische Gangunterschied LOG für eine abgrenzbare Fläche des Dekorelements DE derart uniform ausgebildet, dass der vorgebbare konstante Wert nahezu Null beträgt, wodurch bewirkt wird, dass für die uniforme Fläche des Dekorelements DE die betreffende Polarisations-Interferenzfarbe PIF unbunt erzeugt wird.

Das Dekorelement DE erscheint somit lediglich mit einer bestimmten uniformen Helligkeit, wobei das Maß der betreffenden Helligkeit von der relativen Ausrichtung der Orientierung in der Polarisationsschicht PS gegenüber der Polarisationsrichtung der Beleuchtung abhängig ist, und wodurch bei entsprechender Variation der relativen Polarisationsrichtung die entsprechend maximal aufgehellten Ortsbereiche den Farbeindruck weiß hervorrufen, und im Fall der entsprechend abgedunkelten Ortsbereiche hingegen die betreffenden Grauwerte bis hin zu schwarz wahrgenommen werden.

Weiterhin wird zum Aufbau der Funktionsschicht FS zunächst auf das Trägermaterial TM eine Orientierungsschicht OS und darauf als optisch anisotropes Material OAM ein LC-Material LC auf der Basis von Flüssigkristallen aufgebracht.

In Verbindung mit der Herstellung sowie der farbgrafischen Gestaltung der bildgebenden Schicht BS werden bevorzugt Materialien eingesetzt, welche auf der Basis von Flüssigkristallen beruhen und ihrerseits eine bestimmte optische Anisotropie beinhalten, wobei Mittel eingesetzt werden, um dadurch eine gezielt adressierbare Strukturierung der lokalen optischen Anisotropie und/oder der Schichtdicke und/oder der Orientierung zu bewirken, wodurch die betreffenden Werte des lokalen optischen Gangunterschiedes LOG gemäß der vorgebbaren Bildmotive BM in einer bestimmten vorgebbaren grafischen Form eingeprägt werden können.

Vorteilhaft können zur Erzeugung der LC-Schicht LC hierzu beispielsweise reaktive Mesogene RM eingesetzt werden, mit deren Hilfe entsprechend grafisch strukturierte bildgebende Schichten BS mit gezielt adressierbaren lokalen optischen Gangunterschieden LOG ausgebildet werden können.

Im Allgemeinen wird hierbei zunächst mittels verschiedener Verfahren eine Orientierungsschicht (alignment layer) ausgebildet, welche die betreffende optische Achse definiert und welche i. d. R. auf einem transparenten Trägermaterial TM aufgetragen wird, wodurch auch die optische Achse der nachfolgend gemäß einer gewünschten Strukturierung aufgebrachten reaktiven Mesogene RM definiert wird und wonach daraufhin auch die betreffende mesogene Schicht entsprechend orientiert und anschließend ausgehärtet wird (z. B. UV curing) wird.

Beispielsweise wird in einem ersten Verfahrensschritt zunächst auf einem geeigneten transparenten Trägermaterial TM eine entsprechend strukturierte Orientierungsschicht OS erzeugt, wozu unterschiedliche verfügbare Orientierungsmethoden eingesetzt werden können (z. B. photoalignment durch bestimmte Photolithographie-Verfahren mit entsprechenden Masken) und wobei die betreffende optische Achse einer jeden jeweils gewählten anisotropen Domäne gezielt orientiert werden kann. Diese jeweils in einer betreffenden Domäne vorgebbare Orientierung wird dann auf die mit einem nachfolgenden Verfahrensschritt beschichtete LC-Schicht LC z. B. in Form einer mesogenen Schicht übertragen.

Die bildgebenden Schichten BS können dann mittels der Orientierungsschicht in Verbindung mit den betreffenden LC-Schichten LC in Form von reaktiven Mesogenen RM entsprechend der vorgebbaren grafischen Struktur, und mittels unterschiedlicher Verfahren, ebenso auch in mehreren Schichtfolgen entsprechend aufgebracht werden, wodurch die zur Erstellung der bildgebenden Schicht BS erforderlichen Werte für den jeweils aus dem betreffenden Schichtenaufbau resultierenden lokalen optischen Gangunterschied LOG erzeugt werden können, welche dann die latenten Bildmotive BM repräsentieren.

Bevorzugt erfolgt das Aufbringen des LC-Materials LC durch Beschichtungsverfahren mit nachfolgenden Aushärtungsverfahren oder durch Drucktechniken.

Beispielhaft sind hier die Techniken des "Slot Die Coating" oder des "Meyer-Rod-Coating" zu nennen.

Alternativ zu dem Auftragen eines LC-Materials LC kann zum Aufbau der Funktionsschicht FS als optisch anisotropes Material OAM ein Folienmaterial FO aufgebracht werden.

Zum Erzeugen der bildgebenden Schicht BS werden dabei Folienmaterialien FO verwendet, welche in Form entsprechend konfektionierter Kunststoff-Folien kommerziell erhältlich sind (z. B. Oracal-Folien Fa. Orafol oder axial gereckte Folien, wie z.B. BOPP) und welche erfindungsgemäß zur Herstellung und Gestaltung der bildgebenden Schicht BS genutzt werden können, da diese bereits eine bestimmte interne optische Anisotropie aufweisen, welche hierbei zur grafischen Bildgestaltung ausgenutzt werden kann und/oder mittels einer entsprechenden gezielten Nachbehandlung auch noch spezifisch modifiziert werden kann, wodurch die jeweils gewünschten grafisch strukturierten lokalen optischen Gangunterschiede LOG erzielt werden können.

Das Aufbringen des Folienmaterials FO erfolgt vorzugsweise mittels Laminieren.

Mittels eines Laminierprozesses kann das Folienmaterial FO in einfacher Weise mit dem Trägermaterial TM verbunden werden.

Mit Vorteil wird in dem Folienmaterial FO durch entsprechende Behandlungsmaßnahmen eine gezielte räumlich strukturierte Doppelbrechung induziert oder eine bestehende intrinsische optische Anisotropie des Folienmaterials FO wird zur Erzeugung des Bildmotivs BM ausgenutzt und/oder gezielt nachbehandelt.

Eine geeignete Nachbehandlung kann beispielweise in Form einer kontrollierten lokal adressierbaren Veränderung der optischen Anisotropie-Werte in dem betreffenden Folienmaterial FO bestehen. Denkbar ist hierbei auch die vollständige Beseitigung der Anisotropie und die Umwandlung entsprechender Bildbereiche in entsprechend angeordnete isotrope Domänen, welche dann einen entsprechenden Kontrast zu den noch mit einer entsprechenden Anisotropie verbleibenden Bildbereichen bilden, wodurch sich eine bildgemäße grafische Struktur von ihrem Hintergrund entsprechend abhebt.

Vorteilhaft ist auch die sehr einfache Nachbehandlung des Folienmaterials FO mit dem Ziel, dadurch nachträglich eine gezielte ortsbezogene Beseitigung der in dem betreffenden Folienmaterial FO vorhandenen intrinsischen optischen Anisotropie herbeizuführen, wodurch entsprechende Kontraste im Sinne der Herstellung und grafischen Gestaltung der Motive erzeugt werden können, und wobei aus dem Folienmaterial FO, welches selbst bestimmte und für das betreffende Bildmotiv BM jeweils relevante Werte des lokalen optischen Gangunterschieds LOG, d. h. der lokalen optische Anisotropie, aufweist, hierbei einfach das betreffende Negativ Bild-Motiv NBM aus der Folie FO ausgeschnitten wird, und wozu entsprechende Werkzeuge z. B. Schneidplotter, Laserschneider oder Wasserstrahlschneidwerkzeuge eingesetzt werden können.

Mit Vorteil werden eine Mehrzahl von transparenten optischen Funktionsschichten FSi als bildgebende Schichten BSi mit unterschiedlichen Bildmotiven BMi aufgebracht, welche in definierter Weise gegenseitig zu einem Verbund überlagert und zu einer zusammenwirkenden, resultierenden optischen Funktionsschicht FSr vereinigt werden, woraus sich ein für den Verbund resultierender effektiver lokaler optischer Gangunterschied LOGr ergibt.

Die jeweiligen unterschiedlichen bildgebende Schichten BSi können im Verbund jeweils eine entsprechend unterschiedliche und jeweils vorgebbarer Schichtdicke, Orientierung, Ausrichtung und Anordnung in einer bestimmten Schichtenfolge aufweisen, woraus für die als Verbund auf diese Weise zusammengefügte resultierende optische Funktionsschicht FSr ein entsprechender effektiver lokaler optischer Gangunterschied LOGr resultiert.

Auf diese Weise können sehr komplexe vielgestaltige und entsprechend vielfarbige farbgrafische Bildmotive BM mitsamt einer entsprechend erweiterten Farbpalette und entsprechender Anzahl verschiedener Farbkontraste der Polarisations-Interferenzfarben PIF erstellt werden, wodurch das entsprechende Bildmotiv BM mit seinen Farbkomposition entsprechend ausgestaltet werden kann.

Eine zusätzliche Gestaltungsmöglichkeit der betreffenden Farbwerte bietet sich durch eine bestimmte Veränderung der Orientierung z. B. in Teilbereichen der bildgebenden Schicht BS an, welche insbesondere im Fall der Verwendung von optisch anisotropen Folienmaterialien FO nutzbar gemacht werden kann, und besonders dann von Vorteil ist, wenn hierzu auch noch mehrere gestapelte Folien (s. u.) eingesetzt werden sollen, wobei mittels einer zusätzlichen Veränderung der jeweiligen Orientierung in Teilbereichen oder in den betreffenden Schichten dadurch eine weitere Gestaltungsmöglichkeit der daraus resultierenden Farbwerte ermöglicht wird.

Vorteilhaft können im Fall der Ausführung des optisch anisotropen Materials OAM als Folienmaterial FO eine Mehrzahl von Folienlagen FOi als Stapel auf dem Trägermaterial TM aufgebracht werden.

Eine derartige Anordnung aus mehreren einander in bestimmter Weise überlagernder Folienlagen FOi (Folienschichten) zu einem entsprechend gestapelten Dekorelement DE, wobei jede der einzelnen Folienlagen FOi eine spezifische bildgebende Schicht BSi aufweist, welche ein diesbezügliches Bildmotiv BMi beinhaltet und wobei diese Folienlagen FOi auf bestimmte Weise derart angeordnet werden können, dass sich die jeweils in einer Folienlage FOi enthaltenen und jeweils unterschiedlichen lokalen optischen Gangunterschiede LOGi, mit einer weiteren Folienlage FOi, oder auch mit mehreren Folienlagen FOi zugleich, in jeweils definierten Teilflächen in bestimmter Form überlagern, wodurch sich dann ein dadurch definierter Wert für den jeweils daraus resultierenden effektiven lokalen optischen Gangunterschied LOGr ergibt, welcher sich dann aus den jeweiligen ortsspezifischen Überlagerungen zusammensetzt und welcher sodann ein gesamtes resultierendes Bildmotiv BMr trägt.

Als weiteres zusätzliches Mittel bei der grafischen Gestaltung der BildMotive BMi kann auch die jeweilige Orientierung der betreffenden Folienlagen FOi beitragen, wobei die Folienlagen FOi jeweils in einer gewünschten Anordnung und Überdeckung eingesetzt werden, und wobei die betreffenden anisotropen Folienlagen FOi ihrerseits jeweils eine vorhandene Orientierung mit einer bestimmten Vorzugsrichtung aufweisen. Dabei wird für die jeweilige Folienlage FOi oder auch für bestimmte Teilbereiche der Folienlage FOi eine jeweils um einen entsprechenden Winkel gedrehte Ausrichtung arrangiert, wodurch die betreffenden lokalen optischen Gangunterschiede LOGi und somit auch die daraus resultierenden Farbkontraste der betreffenden Polarisations-Interferenzfarben PIFi gemäß ihrer jeweiligen Ausrichtung zueinander gezielt und regelhaft verändert werden können. Beispielhaft addieren sich die Retardanzwerte regelgemäß bei gleicher Ausrichtung, wohingegen sich bei einer Drehung um 90° die Retardanzwerte entsprechend subtrahieren.

Weiter können sich die einzelnen Folienlagen FOi über bestimmte abgrenzbare Ortsbereiche mit jeweils unterschiedlichen und durch das betreffende Motiv vorgebbare definierte Aussparungen und/oder Ausschnitte erstrecken.

Hierdurch ergeben sich vielgestaltige Teilüberdeckungen der verschiedenen Folienlagen FOi zueinander, wobei mittels dieser Folienlagen FOi jeweils mehrere unterschiedliche Lagen von verschiedenartigen bildgebenden Schichten BSi ausgebildet werden, welche im Verbund und in jeweils entsprechend vorgebbarer Folienstärke, Orientierung, Ausrichtung und Anordnung eingesetzt werden können.

Aus dem Zusammenwirken und der Überlagerung der jeweiligen einzelnen lokalen optischen Gangunterschiede LOGi resultiert der gemeinsame effektive lokale optische Gangunterschied LOGr.

Weiterhin wird die der Erfindung zugrunde liegende Aufgabe durch die Verwendung des erfindungsgemäß hergestellten Dekorelements in einem Verfahren gelöst, bei welchem im Zusammenwirken mit einer externen Beleuchtungsvorrichtung BV, welche unpolarisiertes oder polarisiertes Licht mit einer variablen Polarisationsrichtung aussendet, lichtoptische Effekte alleine über den Lichtweg dargestellt und gezielt beeinflusst werden, wobei folgende Betriebsmoden ausgeführt werden können: a) ein Neutral-Modus NM, wobei das Dekorelement DE bei einer Beleuchtung mit unpolarisiertem Licht keine Polarisations-Interferenzfarben PIF aufweist und somit die latenten farbgrafischen Motive FM in der bildgebenden Schicht BS grundsätzlich unsichtbar bleiben, b) ein PräsenzModus PM, wobei das Dekorelement DE mit polarisiertem Licht beleuchtet wird und die farbgrafischen Motive FM entsprechend den definierten Polarisations-Interferenzfarben PIF sichtbar zur Darstellung gebracht werden, c) einen Farbvariations-Modus FVM, wobei in dem Farbvariations-Modus FVM eine definierte und stufenlose Farbvariation durch die definierten Polarisations-Interferenzfarben PIF innerhalb eines farbgrafischen Motivs FM ermöglicht wird und die Farbvariation in dem Dekorelement DE mittels einer Variation der Polarisationsrichtung des polarisierten Lichts erfolgt.

Ein oder mehrere erfindungsgemäß hergestellte Dekor-Elemente DE lassen sich in jeweils gewünschter Form, Größe und Anzahl und mit jeweils vorgebbaren Bildmotiven BM (Bildstrukturen) sowie in unterschiedlicher räumlicher Beabstandung und in jeweils freier Anordnung in ein Leuchtfeld einer Beleuchtungsvorrichtung BV einbringen.

Die Beleuchtungsvorrichtung BV erlaubt zudem einen Wechsel zwischen unpolarisiertem oder polarisiertem Licht sowie die gezielte Variation der Polarisationsrichtung, wobei im Fall des unpolarisierten Lichts ein den Beleuchtungsverhältnissen entsprechendes isotropes Leuchtfeld erscheint, welches hingegen keinerlei Bildstrukturen wiedergibt (NeutralModus NM). Im Falle der Beleuchtung des Dekorelements DE mit polarisiertem Licht werden die in der bildgebenden Schicht BS enthaltenen latenten Bildstrukturen als entsprechende grafische Bildmotive BM in entsprechenden Farbkontrasten sichtbar erscheinen (Präsenz-Modus PM).

Mittels der Variation der Polarisationsrichtung können außerdem die jeweiligen im betreffenden Bildmotiv BM enthaltenen Polarisations-Interferenzfarben PIF im gleichen Sinn variiert werden (FarbvariationsModus FVM).

Die vom polarisierten Licht ebenfalls mitbeleuchtete Umgebung zu den Dekorelementen DE bzw. bestimmte mitbeleuchtete Objekte oder Gegenstände erscheinen dabei völlig unverändert.

Denn die Besonderheit der erfindungsgemäß genutzten Beleuchtung mit polarisiertem Licht liegt darin, dass die Polarisation eine ganz bestimmte Lichtbeschaffenheit darstellt, welche jedoch mit dem bloßen Auge nicht wahrnehmbar ist und somit auch keine Unterschiedlichkeit zwischen polarisiertem und unpolarisiertem Licht erkennbar ist.

Deshalb ist die mit bloßem Auge beobachtete Lichtqualität und Helligkeit in allen Fällen sowohl beim Wechsel zwischen unpolarisiertem und polarisiertem Licht als auch bei der Variation der Polarisationsrichtung stets unverändert und unterscheidet sich somit nicht von einer üblichen Beleuchtung durch Lampenlicht.

Die lichtoptische Funktionalität beruht neben der genannten besonderen Lichtbeschaffenheit seitens der Beleuchtung außerdem auf der zusätzlichen Besonderheit der hierzu genutzten Materialeigenschaft der bildgebenden Schicht BM in den Dekorelementen DE, welche darin besteht, dass aufgrund einer völlig transparenten Materialeigenschaft und in dem Falle der optischen Anisotropie unter üblichen Lichtverhältnissen, welche in der Regel kein polarisiertes Licht aufweisen, ebenso keinerlei Strukturen innerhalb dieses Materials sichtbar sind, wobei auch optisch anisotrope Werkstoffe durchgehend transparent erscheinen und erst bei einer Beleuchtung mit polarisiertem Licht die entsprechend strukturierten Polarisations-Interferenzfarben PIF sichtbar werden.

Die räumliche Trennung zwischen der Beleuchtungsvorrichtung BV und dem frei dazu anzuordnenden Dekorelement DE bringt den Vorteil mit sich, dass je nach der Ausführungsform und Anordnung das Dekor-Element DE im transmissiven Fall entweder im Durchlicht oder im reflektierenden Fall bei Auflicht eingesetzt werden kann.

Vorteilhaft ist weiterhin, dass ein bestimmtes latentes Bildmotiv BM innerhalb des erfindungsgemäß hergestellten Dekorelements DE, also in jedem Dekorelement DE selbst, enthalten ist und hierbei in Form einer bestimmten optischen Materialbeschaffenheit und mit einer realen materiellen inneren räumlichen Struktur vorliegt. Dadurch grenzt sich die Anordnung einer beliebigen Anzahl von Dekorelementen DE, welche von einer betreffenden Lichtquelle allesamt ausgeleuchtet werden, damit grundlegend von einer üblichen Bild-Projektion ab.

Denn jedes individuell unterschiedlich geformte und dimensionierte Dekorelement DE kann in einer beliebigen räumlichen Anordnung und jeweils in unterschiedlicher Raumtiefe zusammen mit einer bestimmten Anzahl weiterer Dekorelemente DE gemeinsam von einer einzigen Lichtquelle (Beleuchtungsvorrichtung BV) beleuchtet werden, wobei die betreffenden Dekorelemente DE jeweils gesonderte unterschiedliche Bildmotive BMi tragen können und alle Dekorelemente DE in ihrer jeweiligen räumlichen Anordnung beliebig bewegt werden können.

Im Gegensatz dazu bedarf eine konventionelle Bild-Projektion immer einer bestimmten Abbildungsoptik sowie eines entsprechenden Schirmes, worauf das jeweils nur aus einem Projektor projizierte einzige Bild lediglich auf eine einzige und in der Raumtiefe festgelegte Bildebene scharf abgebildet werden kann, und wobei das betreffende Bild aus einer Projektion auch nur bezüglich eines einzigen definierten Abstandes zum Schirm fokussiert werden kann

Darüber hinaus erweist es sich als vorteilhaft, dass die Dekorelemente DE ausschließlich aus passiven Materialien bestehen und diese somit weder bewegliche Teile noch elektronische Elemente enthalten oder irgendeine Stromversorgung mit elektrischen Leitungen benötigen.

Dennoch kann in diesen passiven Dekorelementen DE eine aktiv steuerbare Variation der jeweiligen optischen Erscheinung auf unsichtbare Weise und allein über den Lichtweg bewirkt werden, wodurch beispielsweise bestimmte Betriebsmoden seitens der Beleuchtung frei wählbar sind, wie z. B. die Sichtbarkeit des Bildmotivs BM im Fall des PräsenzModus PM, oder dessen Unsichtbarkeit im Fall des Neutral-Modus NM sowie die Variation der Farbkontraste im Fall des Farbvariations-Modus FVM.

Die Auswahl und Ausführung der Betriebsmoden Neutral-Modus NM, Präsenz-Modus PM und Farbvariations-Modus FVM in der Beleuchtungsvorrichtung BV erfolgen durch Einstellmittel M, die mittels eines Polarisationsfilters PF und dessen jeweiliger Anordnung im Strahlengang der Beleuchtung realisiert sind.

Bevorzugt erfolgt die Auswahl und Ausführung eines bestimmten Betriebsmodus durch das Einstellmittel M a) für den Neutral-Modus NM mittels Herausnehmen des Polarisationsfilters PF aus dem Strahlengang, b) für den Präsenz-Modus PM mittels Einbringen des Polarisationsfilters PF in den Strahlengang und c) für den Farbvariations-Modus FVM durch geeignete Drehung des Polarisationsfilters PF, wobei zwischen dem Verschwinden im Neutral-Modus NM, der Sichtbarkeit im Präsenz-Modus PM und der Farbvariation im Farbvariations-Modus FVM beliebig umgeschaltet werden kann.

Weiterhin ist es vorgesehen, das erfindungsgemäß hergestellte Dekorelement vorrichtungsgemäß als Architekturelement zur lichtoptischen Effektgestaltung im Außenbereich von Bauwerken, als gestalterisches Element der Innenarchitektur oder im Objekt-Design zu verwenden. Beispielsweise erscheint eine Nutzung als Bestandteil von Fassaden, Wandverkleidungen, Deckenelementen, Bodenbelägen oder als Bestandteil von vielfältigen Design-Objekten wie Möbeln, Lampen oder Einrichtungsobjekten im Allgemeinen möglich.

Insbesondere eine Ausführung des Dekorelements DE als zeichentragendes Element ist von Vorteil.

Als zeichentragendes Element, wie beispielsweise für optische Leitsysteme oder als Bild- und Text-tragendes Element für Werbeflächen, kann das erfindungsgemäß hergestellte Dekorelement DE eingesetzt werden.

Darüber hinaus ist eine Nutzung des Dekorelements DE in den Fällen von Vorteil, wo eine mechanische Bearbeitung, ein Zuschnitt oder eine geeignete Konfektionierung des aus rein passiven Materialien bestehenden Dekorelements DE mittels gebräuchlicher Werkzeuge ausgeführt werden soll.

Eine weitere vorrichtungsgemäße Verwendung des erfindungsgemäß hergestellten Dekorelements DE, welches die reflexive polarisierende Schicht PSr und den lokalen optischen Gangunterschied LOG mit dem vorgebbaren konstanten Wert nahezu Null aufweist, besteht darin, dass das Dekor-Element DE als Hintergrundfläche H angeordnet ist, auf der ein auszustellendes Objekt O präsentiert wird, und wobei das Objekt O gemeinsam mit der Hintergrundfläche H von einer Beleuchtungsvorrichtung BV mitbeleuchtet wird, sodass bei unveränderter Leuchtstärke in einem Leuchtfeld LF, welches sowohl das Objekt O als auch den Hintergrund H umfasst, nur die Helligkeit der Hintergrundfläche H stufenlos dimmbar ist während die Helligkeit des mitbeleuchteten Objektes O dabei unverändert bleibt, indem eine Polarisationsrichtung der Beleuchtungsvorrichtung BV variiert wird.

Weitere vorteilhafte Ausgestaltungsmerkmale ergeben sich aus der nachfolgenden Beschreibung und den Zeichnungen, die eine bevorzugte Ausführungsform der Erfindung an Hand von Beispielen erläutern. Es zeigen:
- **Fig. 1:**: einen schematischen Aufbau eines erfindungsgemäß hergestellten Dekorelements DE,
- **Fig. 2:**: eine schematische Anordnung einer Beleuchtungsvorrichtung BV,
- **Fig. 3:**: eine schematische Darstellung einer bildgebenden Schicht BS und eine dreifache, winkelversetzte Überlagerung von drei bildgebenden Schichten BS1, BS2, BS3,
- **Fig. 4:**: eine schematische Darstellung von zwei bildgebenden Schichten BSi in teilweiser Überdeckung,
- **Fig. 5:**: ein Anwendungsbeispiel mit einem auf dem Dekorelement DE befindlichen Objekt O,
- **Fig. 6:**: eine schematische Darstellung eines Herstellungsverfahrens eines Dekorelements DE auf Basis eines LC-Materials LC und
- **Fig. 7:**: ein Anwendungsbeispiel eines Dekorelements DE mit zwei Folienlagen FOi.

**Fig. 1** zeigt einen schematischen Aufbau eines Dekorelements DE mit einer bildgebenden Schicht BS, einer Trägerschicht TM, einer Polarisationsschicht PS und einer Funktionsschicht FS, wobei die bildgebende Schicht BS in Form eines lokalen optischen Gangunterschiedes LOG vorliegt, wodurch sich die betreffenden Polarisations-Interferenzfarben PIF gemäß dem Bildmotiv BM ergeben.

In **Fig. 2** ist eine schematische Anordnung einer Beleuchtungsvorrichtung BV gezeigt, bestehend aus einer Lichtquelle L und einem bezüglich der Polarisationsrichtung variierbaren Polarisations-Filter PF, wobei die Beleuchtungsvorrichtung BV polarisiertes Licht PL aussendet.

Die **Fig.3** zeigt eine schematische Darstellung einer bildgebenden Schicht BS, welche ein Bildmotiv BM darstellt sowie eine Überlagerung von drei identischen bildgebenden Schichten BS1, BS2, BS3, welche dasselbe Bildmotiv BM aufweisen und wobei die bildgebenden Schichten BS1, BS2, BS3 jeweils um einen bestimmten Winkel gegeneinander verdreht und entsprechend übereinander gestapelt angeordnet sind.

In **Fig. 4** ist eine schematische Darstellung von zwei bildgebenden Schichten BS1 und BS2 mit einem jeweils darin enthaltenen unterschiedlichen Bildmotiv in einer teilweisen Überdeckung und Überlagerung zu sehen, wobei sich infolge der Überlagerung die entsprechenden resultierenden effektiven lokalen optischen Gangunterschiede LOGr ergeben.

Die **Fig. 5** zeigt eine schematische Darstellung für ein Anwendungsbeispiel, worin der Helligkeitskontrast zwischen einem Hintergrund H und einem auf einem Dekorelement DE befindlichen beliebigen Objekt O veränderbar ist und wobei die Helligkeit des Hintergrundes H, welcher sich inmitten des von der Beleuchtungsvorrichtung BV ausgehenden Leuchtfeldes LF befindet, mittels des Polarisations-Filters PF in der Beleuchtungsvorrichtung BV variierbar ist.

**Fig. 6** zeigt eine schematische Darstellung für ein Herstellungsverfahren zur Herstellung einer bildgebenden Schicht BS (eines Dekorelements DE) unter Einsatz von Flüssigkristall-Materialien LC, insbesondere zur Applikation einer mesogenen Schicht MS, welche gemäß eines entsprechend (lokal) adressierbaren lokalen optischen Gangunterschieds LOG das betreffende Bildmotiv BM erzeugt.

Mittels einer Vorrichtung, welche ein entsprechendes Beschichtungs-Werkzeug BW aufweist, wird ein reaktives Mesogen RM in entsprechender örtlichen Verteilung gemäß den Ortskoordinaten x, y auf eine entsprechend orientierte Orientierungs-Schicht OS gemäß einer bildgebenden Strukturierung (Bildmotiv BM) aufgetragen.

**Fig. 7** zeigt eine schematische Darstellung für ein Anwendungsbeispiel, wobei bestimmte optisch anisotrope Folienlagen FOi (Folienmaterialien) in Form einer geschichteten Anordnung und in einer entsprechenden Teilüberdeckung eingesetzt werden, um damit eine bestimmte und daraus resultierende Bildinformation BIr zu gestalten, wobei hier beispielhaft zwei Folienlagen FO1, FO2 gezeigt werden, welche die unterschiedlichen Bildmotive BM1, BM2 aufweisen und wobei diese Bildmotive BM1, BM2 jeweils im Kontrast zu ihrer Umgebung stehen, wozu sich die jeweils die Bildmotive BM1, BM2 umgebenden Ortsbereiche NBM1, NBM2 entsprechend abheben müssen bzw. dazu auch einfach aus der betreffenden Folie ausgeschnitten werden können.

## Patentansprüche

1. Verfahren zur Herstellung eines Dekorelements (DE), umfassend die Verfahrensschritte:
- Bereitstellen eines transparenten optischen Trägermaterials (TM) bestehend aus einem Glassubstrat oder einem Kunststoff-Substrat, welches eine planare oder eine gekrümmte Fläche aufweist,
- einseitiges Aufbringen einer polarisierenden Schicht (PS), die in Funktion als Analysator wirkt, auf das Trägermaterial (TM),
- anderseitiges Aufbringen einer transparenten optischen Funktionsschicht (FS) als bildgebende Schicht (BS), bestehend aus einem optisch anisotropen Material (OAM) mit einer Schichtdicke, auf das Trägermaterial (TM),
- bildgebendes räumliches Strukturieren der Funktionsschicht (FS) durch eine gezielte ortsabhängige Abhängigkeit von Materialeigenschaften des optisch anisotropen Materials (OAM) zum Erzeugen der bildgebenden Schicht (BS) in Form eines Bildmotivs (BM),
sodass vorgebbare Farbkontraste mit definierten Polarisations-Interferenzfarben (PIF) gemäß dem Bildmotiv (BM) mittels einer Beleuchtung mit polarisiertem Licht auf einer beleuchteten Oberfläche des Dekorelements (DE) zur Darstellung gebracht werden können.

2. Verfahren nach Anspruch 1,
**dadurch gekennzeichnet,**
**dass** als polarisierende Schicht (PS) eine transmissive polarisierende Schicht (PSt) zur Herstellung eines durchleuchteten Dekorelements (DE) oder eine reflexive polarisierende Schicht (PSr) zur Herstellung eines reflektierenden Dekorelements (DE) eingesetzt wird.

3. Verfahren nach Anspruch 1 oder 2,
**dadurch gekennzeichnet,**
**dass** die gezielte ortsabhängige Abhängigkeit der Materialeigenschaften des optisch anisotropen Materials (OAM) durch eine oder mehrere der folgenden örtlichen Veränderungen erfolgt: a) Variieren der optischen Anisotropie, b) Variieren der Schichtdicke, c) Variieren einer lokalen Orientierung.

4. Verfahren nach einem der Ansprüche 1 bis 3,
**dadurch gekennzeichnet,**
**dass** durch die gezielte ortsabhängige Abhängigkeit der Materialeigenschaften des optisch anisotropen Materials (OAM) ein definiert vorgebbarer lokaler optischer Gangunterschied (LOG) ausgebildet wird, wobei jedem Wert des lokalen optischen Gangunterschieds (LOG) jeweils eine definierte Polarisations-Interferenzfarbe (PIF)entspricht, welche das Bildmotiv (BM) bedingt.

5. Verfahren nach Anspruch 4,
**dadurch gekennzeichnet,**
**dass** der lokale optische Gangunterschied (LOG) über die gesamte oder eine abgrenzbare Fläche der Dekorelements (DE) derart ausgebildet wird, dass er einen bestimmten vorgebbaren konstanten Wert aufweist.

6. Verfahren nach Anspruch 5,
**dadurch gekennzeichnet,**
**dass** der lokale optische Gangunterschied (LOG) für die abgrenzbare Fläche des Dekorelements (DE) derart uniform ausgebildet wird, dass der vorgebbare konstante Wert nahezu Null beträgt, wodurch bewirkt wird, dass für die uniforme Fläche des Dekor-Elements (DE) die betreffende Polarisations-Interferenzfarbe (PIF) unbunt erzeugt wird.

7. Verfahren nach Anspruch 1,
**dadurch gekennzeichnet,**
**dass** zum Aufbau der Funktionsschicht (FS) zunächst auf das Trägermaterial (TM) eine Orientierungsschicht (OS) und darauf als optisch anisotropes Material (OAM) ein LC-Material (LC) auf der Basis von Flüssigkristallen aufgebracht wird.

8. Verfahren nach Anspruch 7,
**dadurch gekennzeichnet,**
**dass** das Aufbringen des LC-Materials (LC) durch Beschichtungsverfahren mit nachfolgenden Aushärtungsverfahren oder durch Drucktechniken erfolgt.

9. Verfahren nach Anspruch 1,
**dadurch gekennzeichnet,**
**dass** zum Aufbau der Funktionsschicht (FS) als optisch anisotropes Material (OAM) ein Folienmaterial (FO) aufgebracht wird.

10. Verfahren nach Anspruch 9,
**dadurch gekennzeichnet,**
**dass** das Aufbringen des Folienmaterials (FO) mittels Laminieren erfolgt.

11. Verfahren nach Anspruch 9 oder 10,
**dadurch gekennzeichnet,**
**dass** in dem Folienmaterial (FO) durch entsprechende Behandlungsmaßnahmen eine gezielte räumlich strukturierte Doppelbrechung induziert wird oder dass eine bestehende intrinsische optische Anisotropie des Folienmaterials (FO) zur Erzeugung des Bildmotivs [BM] ausgenutzt und/oder gezielt nachbehandelt wird.

12. Verfahren nach einem der Ansprüche 1 bis 11,
**dadurch gekennzeichnet,**
**dass** eine Mehrzahl von transparenten optischen Funktionsschichten (FSi) als bildgebende Schichten (BSi) mit unterschiedlichen Bildmotiven (BMi) aufgebracht werden, welche in definierter Weise gegenseitig zu einem Verbund (V) überlagert und zu einer zusammenwirkenden, resultierenden optischen Funktionsschicht (FSr) vereinigt werden, woraus sich ein für den Verbund (V) resultierender effektiver lokaler optischer Gangunterschied (LOGr) ergibt.

13. Verfahren nach Anspruch 12,
**dadurch gekennzeichnet,**
**dass** im Fall der Ausführung des optisch anisotropen Materials (OAM) als Folienmaterial (FO) eine Mehrzahl von Folienlagen (FOi) als Stapel auf dem Trägermaterial (TM) aufgebracht werden.

14. Verfahren nach Anspruch 13,
**dadurch gekennzeichnet,**
**dass** sich die einzelnen Folienlagen (FOi) über bestimmte abgrenzbare Ortsbereiche mit jeweils unterschiedlichen und durch das betreffende Motiv vorgebbare definierte Aussparungen und/oder Ausschnitte erstrecken.

15. Verwendung eines nach einem Verfahren nach einem der Ansprüche 1 bis 14 hergestellten Dekorelements,
**dadurch gekennzeichnet,**
**dass** im Zusammenwirken mit einer externen Beleuchtungsvorrichtung (BV), welche unpolarisiertes oder polarisiertes Licht mit einer variablen Polarisationsrichtung aussendet, lichtoptische Effekte alleine über den Lichtweg dargestellt und gezielt beeinflusst werden, wobei folgende Betriebsmoden ausgeführt werden können: a) ein Neutral-Modus (NM), wobei das Dekorelement (DE) bei einer Beleuchtung mit unpolarisiertem Licht keine Polarisations-Interferenzfarben (PIF) aufweist und somit die latenten farbgrafischen Motive (FM) in der bildgebenden Schicht (BS) grundsätzlich unsichtbar bleiben, b) ein Präsenz-Modus (PM), wobei das Dekorelement (DE) mit polarisiertem Licht beleuchtet wird und die farbgrafischen Motive (FM) entsprechend den definierten Polarisations-Interferenzfarben (PIF) sichtbar zur Darstellung gebracht werden, c) einen FarbvariationsModus (FVM), wobei in dem Farbvariationsmodus (FVM) eine definierte und stufenlose Farbvariation durch die definierten Polarisations-Interferenzfarben (PIF) innerhalb eines farbgrafischen Motivs (FM) ermöglicht wird und die Farbvariation in dem Dekorelement (DE) mittels einer Variation der Polarisationsrichtung des polarisierten Lichts erfolgt.

16. Verwendung nach Anspruch 15,
**dadurch gekennzeichnet,**
**dass** die Auswahl und Ausführung der Betriebsmoden Neutral-Modus (NM), Präsenz-Modus (PM) und Farbvariations-Modus (FVM) in der Beleuchtungsvorrichtung (BV) durch Einstellmittel (M) erfolgen, die mittels eines Polarisationsfilters (PF) und dessen jeweiliger Anordnung im Strahlengang der Beleuchtung realisiert sind.

17. Verwendung nach Anspruch 16,
**dadurch gekennzeichnet,**
**dass** die Auswahl und Ausführung eines bestimmten Betriebsmodus durch das Einstellmittel (M) erfolgt a) für den Neutralmodus (NM) mittels Herausnehmen des Polarisationsfilters (PF) aus dem Strahlengang, b) für den Präsenzmodus (PM) mittels Einbringen des Polarisationsfilters (PF) in den Strahlengang und c) für den Farbvariationsmodus (FVM) durch geeignete Drehung des Polarisationsfilters (PF), wobei zwischen dem Verschwinden im Neutral-Modus (NM), der Sichtbarkeit im Präsenz-Modus (PM) und der Farbvariation im Farbvariations-Modus (FVM) beliebig umgeschaltet werden kann.

18. Verwendung eines nach einem Verfahren nach einem der Ansprüche 1 bis 14 hergestellten Dekorelements,
als Architekturelement zur lichtoptischen Effektgestaltung im Außenbereich von Bauwerken, als gestalterisches Element der Innenarchitektur oder im Objekt-Design.

19. Verwendung nach Anspruch 18, **gekennzeichnet durch** eine Ausführung als zeichentragendes Element.

20. Verwendung nach Anspruch 18,
**gekennzeichnet durch**
eine Nutzung in Fällen, wo eine mechanische Bearbeitung, ein Zuschnitt oder eine geeignete Konfektionierung des aus rein passiven Materialien bestehenden Dekorelements (DE) mittels gebräuchlicher Werkzeuge ausgeführt werden soll.

21. Verwendung eines nach einem Verfahren nach einem der Ansprüche 6 bis 14 hergestellten Dekorelements, welches die reflexive polarisierende Schicht (PSr) und den lokalen optischen Gangunterschied (LOG) mit dem vorgebbaren konstanten Wert nahezu Null aufweist,
**dadurch gekennzeichnet,**
**dass** das Dekor-Element (DE) als Hintergrundfläche (H) angeordnet ist, auf der ein auszustellendes Objekt (O) präsentiert wird, und wobei das Objekt (O) gemeinsam mit der Hintergrundfläche (H) von einer Beleuchtungsvorrichtung (BV) mitbeleuchtet wird, sodass bei unveränderter Leuchtstärke in einem Leuchtfeld (LF), welches sowohl das Objekt (O) als auch den Hintergrund (H) umfasst, nur die Helligkeit der Hintergrundfläche (H) stufenlos dimmbar ist während die Helligkeit des mitbeleuchteten Objektes (O) dabei unverändert bleibt, indem eine Polarisationsrichtung der Beleuchtungsvorrichtung (BV) variiert wird.

## Claims

1. A method for producing a decorative element (DE), the method comprising the following steps:
- providing a transparent optical carrier material (TM) which has a planar or a curved surface and which consists of a glass substrate or a plastic substrate,
- applying a polarizing layer (PS), which functions as an analyzer, to one side of the carrier material (TM),
- applying a transparent optical functional layer (FS) as an image-forming layer (BS), which consists of an optically anisotropic material (OAM) having a layer thickness, to the other side of the carrier material (TM),
- structuring the functional layer (FS) in an image-forming spatial manner by means of a targeted location-dependent dependency of material properties of the optically anisotropic material (OAM) for producing the image-forming layer (BS) in the form of an image motif (BM),
such that settable color contrasts having defined polarization interference colors (PIF) according to the image motif (BM) are displayable on a lighted surface of the decorative element (DE) by lighting it with polarized light.

2. The method according to claim 1,
**characterized in that**
a transmissive polarizing layer (PSt) is used as a polarizing layer (PS) for producing an illuminated decorative element (DE) or **in that** a reflexive polarizing layer (PSr) is used as a polarizing layer (PS) for producing a reflecting decorative element (DE).

3. The method according to claim 1 or 2,
**characterized in that**
the targeted location-dependent dependency of the material properties of the optically anisotropic material (OAM) is effected by one or several of the following local changes: a) varying the optical anisotropy, b) varying the layer thickness, c) varying a local alignment.

4. The method according to any one of claims 1 to 3, **characterized in that**
a local optical path difference (LOG) settable in a defined manner is realized by the targeted location-dependent dependency of the material properties of the optically anisotropic material (OAM), wherein each value of the local optical path difference (LOG) corresponds to one defined polarization interference color (PIF), which determines the image motif (BM).

5. The method according to claim 4,
**characterized in that**
the local optical path difference (LOG) is realized in such a manner over the whole surface or a defined part of the surface of the decorative element (DE) that it has a specific settable constant value.

6. The method according to claim 5,
**characterized in that**
the local optical path difference (LOG) is realized in such a uniform manner for the defined part of the surface of the decorative element (DE) that the settable constant value is near zero, which causes the respective polarization interference color (PIF) to be generated achromatically for the uniform surface of the decorative element (DE).

7. The method according to claim 1,
**characterized in that**
to form the functional layer (FS), an alignment layer (OS) is first applied to the carrier material (TM) and an LC material (LC) based on liquid crystals is applied on top as an optically anisotropic material (OAM).

8. The method according to claim 7,
**characterized in that**
the LC material (LC) is applied by means of coating methods followed by curing methods or by means of printing techniques.

9. The method according to claim 1,
**characterized in that**
to form the functional layer (FS), a film material (FO) is applied as an optically anisotropic material (OAM).

10. The method according to claim 9,
**characterized in that**
the film material (FO) is applied by means of laminating.

11. The method according to claim 9 or 10,
**characterized in that**
a targeted spatially-structured birefringence is induced in the film material (FO) by means of appropriate treatment measures or **in that** an existing intrinsic optical anisotropy of the film material (FO) is exploited and/or provided with follow-up treatment in a targeted manner for producing the image motif [BM].

12. The method according to any one of claims 1 to 11,
**characterized in that**
a plurality of transparent optical functional layers (FSi) are applied as image-forming layers (BSi) which have different image motifs (BMi) and which are superimposed on each other in a defined manner, forming a composite (V), and which are joined in a resulting interacting optical functional layer (FSr), producing a resulting effective local optical path difference (LOGr) for the composite (V).

13. The method according to claim 12,
**characterized in that**
if the optically anisotropic material (OAM) is realized as film material (FO), a plurality of film layers (FOi) is applied to the carrier material (TM) as a stack.

14. The method according to claim 13,
**characterized in that**
the individual film layers (FOi) extend over specific defined local areas, each having different defined recesses and/or cutouts which are settable based on the respective motif.

15. A use of a decorative element produced according to a method according to any one of claims 1 to 14,
**characterized in that**
light-optical effects are produced and influenced in a targeted manner solely via the light path in interaction with an external lighting device (BV), which emits unpolarized or polarized light having a variable polarization direction, wherein the following operating modes are realizable: a) a neutral mode (NM), wherein the decorative element (DE) does not have polarization interference colors (PIF) when lighted by unpolarized light and thus the latent color-graphic motifs (FM) in the image-forming layer (BS) remain invisible as a matter of principle, b) a presence mode (PM), wherein the decorative element (DE) is lighted with polarized light and the color-graphic motifs (FM) are visibly displayed according to the defined polarization interference colors (PIF), c) a color variation mode (FVM), wherein a defined and stepless color variation is enabled in the color variation mode (FVM) by the defined polarization interference colors (PIF) within a color-graphic motif (FM) and the color variation in the decorative element (DE) is effected by means of a variation of the polarization direction of the polarized light.

16. The use according to claim 15,
**characterized in that**
selecting and executing the operating modes neutral mode (NM), presence mode (PM) and color variation mode (FVM) in the lighting device (BV) is effected by adjusting means (M) which are realized by means of a polarization filter (PF) and its respective position in the optical path of the lighting.

17. The use according to claim 16,
**characterized in that**
selecting and executing a specific operating mode by means of the adjusting means (M) is effected a) for the neutral mode (NM) by means of removing the polarization filter (PF) from the optical path, b) for the presence mode (PM) by means of introducing the polarization filter (PF) into the optical path and c) for the color variation mode (FVM) by suitably rotating the polarization filter (PF), wherein switching at will between the disappearance in the neutral mode (NM), the visibility in the presence mode (PM) and the color variation in the color variation mode (FVM) is possible.

18. The use of a decorative element produced according to a method according to any one of claims 1 to 14
as an architectural element for creating light-optical effects in the exterior area of buildings, as a design element for interior design or for object design.

19. The use according to claim 18,
**characterized by**
an embodiment as a sign-carrying element.

20. The use according to claim 18,
**characterized by**
a use in cases where mechanical processing, cutting or suitable customization of the decorative element (DE), which consists of purely passive materials, is to be realized using common tools.

21. The use of a decorative element according to a method according to any one of claims 6 to 14, the decorative element having the reflexive polarizing layer (PSr) and the local optical path difference (LOG) having the settable constant value near zero,
**characterized in that**
the decorative element (DE) is disposed as a background surface (H) on which an object (O) to be displayed is presented and wherein the object (O) and the background surface (H) are jointly lighted by a lighting device (BV) such that when the luminosity in a light field (LF), which comprises both the object (O) and the background (H), is unchanged, solely the brightness of the background surface (H) is steplessly dimmable while the brightness of the jointly lighted object (O) remains unchanged by varying a polarization direction of the lighting device (BV).

## Revendications

1. Procédé pour produire un élément de décor (DE), le procédé comprenant les étapes suivantes :
- pourvoir un matériau porteur (TM) optique transparent qui a une surface plane ou courbée et qui consiste en un substrat de verre ou en un substrat plastique,
- appliquer une couche polarisante (PS), qui fonctionne comme analyseur, sur un côté du matériau porteur (TM),
- appliquer une couche fonctionnelle (FS) optique transparente comme couche d'imagerie (BS), qui consiste en un matériau anisotropique optiquement (OAM) ayant une épaisseur de couche, sur l'autre côté du matériau porteur (TM),
- structurer spatialement et d'une manière d'imagerie la couche fonctionnelle (FS) au moyen d'une dépendance ciblée dépendante de lieu des caractéristiques du matériau anisotropique optiquement (OAM) pour produire la couche d'imagerie (BS) en forme d'un motif d'image (BM),
de telle manière que des contrastes des couleurs déterminables et ayant des couleurs d'interférence de polarisation (PIF) définis selon le motif d'image (BM) peuvent être affichés sur une surface illuminée de l'élément de décor (DE) en l'illuminant avec de la lumière polarisée.

2. Procédé selon la revendication 1,
**caractérisé en ce**
**qu'**une couche polarisante transmissive (PSt) est utilisée comme couche polarisante (PS) pour produire un élément de décor (DE) illuminé ou **en ce qu'**une couche polarisante réflexive (PSr) est utilisée comme couche polarisante (PS) pour produire un élément de décor (DE) réfléchissant.

3. Procédé selon la revendication 1 ou 2,
**caractérisé en ce que**
la dépendance ciblée dépendante de lieu des caractéristiques du matériau anisotropique optiquement (OAM) est effectuée par un ou plusieurs changements suivants : a) varier l'anisotropie optique, b) varier l'épaisseur de couche, c) varier l'orientation locale.

4. Procédé selon l'une quelconque des revendications 1 à 3, **caractérisé en ce**
**qu'**une différence de trajet optique locale (LOG) déterminable de manière définie est réalisée par la dépendance ciblée dépendante de lieu des caractéristiques du matériau anisotropique optiquement (OAM), dans lequel chaque valeur de la différence de trajet optique locale (LOG) corresponde à un couleur d'interférence de polarisation (PIF) défini, qui conditionne le motif d'image (BM).

5. Procédé selon la revendication 4,
**caractérisé en ce que**
la différence de trajet optique locale (LOG) est réalisée à travers la surface entière ou une partie délimitant de la surface de l'élément de décor (DE) de telle manière qu'elle a une valeur constante déterminable particulière.

6. Procédé selon la revendication 5,
**caractérisé en ce que**
la différence de trajet optique locale (LOG) est réalisée d'une manière tellement uniforme pour la partie délimitant de la surface de l'élément de décor (DE) que la valeur constante déterminable est proche zéro, ce qui cause que le couleur d'interférence de polarisation (PIF) respectif est généré de manière achromatique pour la surface uniforme de l'élément de décor (DE).

7. Procédé selon la revendication 1,
**caractérisé en ce**
**qu'**à former la couche fonctionnelle (FS), une couche d'orientation (OS) est appliquée d'abord sur le matériau porteur (TM) et un matériau à cristaux liquides (LC) sur la base de cristaux liquides est appliqué ensuite sur le haut comme matériau anisotropique optiquement (OAM).

8. Procédé selon la revendication 7,
**caractérisé en ce que**
le matériau à cristaux liquides (LC) est appliqué au moyen de procédés de revêtement suivis par des procédés de durcissement ou au moyen de techniques d'impression.

9. Procédé selon la revendication 1,
**caractérisé en ce**
**qu'**à former la couche fonctionnelle (FS), un matériau de feuille (FO) est appliqué comme matériau anisotropique optiquement (OAM).

10. Procédé selon la revendication 9,
**caractérisé en ce que**
le matériau de feuille (FO) est appliqué au moyen de laminage.

11. Procédé selon la revendication 9 or 10,
**caractérisé en ce**
**qu'**une biréfringence ciblée structurée spatialement est induite dans le matériau de feuille (FO) par des mesures de traitement correspondantes ou **en ce qu'**une anisotropie optique intrinsèque existante du matériau de feuille (FO) est exploité et/ou pourvu d'un traitement suivi d'une manière ciblée pour produire le motif d'image [BM].

12. Procédé selon l'une quelconque des revendications 1 à 11, **caractérisé en ce**
**qu'**une pluralité de couches fonctionnelles (FSi) optiques transparentes est appliquée comme couches d'imagerie (BSi) qui ont des motifs d'image (BMi) différents et qui sont superposées l'un sur l'autre de manière définie pour former un composite (V) et qui sont jointes à former une couche fonctionnelle interagissant résultante (FSr), une différence de trajet optique locale (LOGr) effective résultant pour le composite (V).

13. Procédé selon la revendication 12,
**caractérisé en ce que**
si le matériau anisotropique optiquement (OAM) est réalisé comme matériau de feuille (FO), une pluralité de couches de feuille (FOi) est appliquée sur le matériau porteur (TM) comme pile.

14. Procédé selon la revendication 13,
**caractérisé en ce que**
les couches de feuille (FOi) individuelles s'étendent à travers des zones locales délimitant spécifiques, chacune de laquelle ayant des évidements définis différents et/ou des coupages définis différents qui tous peuvent être réglés sur la base du motif respectif.

15. Utilisation d'un élément de décor produit selon l'un procédé selon l'une quelconque des revendications 1 à 14, **caractérisé en ce que**
des effets optiques sont produits et sont influencés de manière ciblée seulement par le trajet de lumière en interaction avec un dispositif d'illumination extérieur (BV), qui émette de la lumière polarisée ou non-polarisée ayant une direction de polarisation variable, dans lequel les modes d'opération suivants peuvent être réalisés : a) un mode neutre (NM), dans lequel l'élément de décor (DE) n'a pas de couleurs d'interférence de polarisation (PIF) pendant une illumination par de la lumière non-polarisée et en conséquence les motifs graphiques en couleurs (FM) latents dans la couche d'imagerie (BS) restent invisibles en général, b) un mode de présence (PM), dans lequel l'élément de décor (DE) est illuminé avec de la lumière polarisée et les motifs graphiques en couleur (FM) sont affichés visiblement selon les couleurs d'interférence de polarisation (PIF) définis, c) un mode de variation de couleur (FVM), dans lequel une variation de couleur définie et réglable en continue est rendue possible dans le mode de variation de couleur (FVM) par les couleurs d'interférence de polarisation (PIF) définies dans un motif graphique en couleur (FM) et la variation de couleur dans l'élément de décor (DE) effectuée au moyen d'une variation de la direction de polarisation de la lumière polarisée.

16. Utilisation selon la revendication 15,
**caractérisé en ce que**
les modes d'opération mode neutre (NM), mode de présence (PM) et mode de variation de couleur (FVM) sont choisis et exécutés dans le dispositif d'illumination (BV) par les moyens de réglage (M) qui sont réalisés au moyen d'un filtre de polarisation (PF) et sa position respective dans le trajet optique de l'illumination.

17. Utilisation selon la revendication 16,
**caractérisé en ce**
**qu'**un mode d'opération spécifique est choisi et est exécuté au moyen de moyens de réglage (M) a) pour le mode neutre (NM) par enlever le filtre de polarisation (PF) du trajet optique, b) pour le mode de présence (PM) par introduire le filtre de polarisation (PF) dans le trajet optique et c) pour le mode de variation de couleur (FVM) par tourner adéquatement le filtre de polarisation (PF), dans lequel il est possible de commuter à volonté entre la disparition dans le mode neutre (NM), la visibilité dans le mode de présence (PM) et la variation de couleur dans le mode de variation de couleur (FVM).

18. Utilisation d'un élément de décor produit selon l'un procédé selon l'une quelconque des revendications 1 à 14
comme élément architectural pour créer des effets optiques dans la zone extérieur des bâtiments, comme un élément de design pour le design d'intérieur ou pour le design d'objets.

19. Utilisation selon la revendication 18,
**caractérisée par**
une réalisation comme élément portant un signe.

20. Utilisation selon la revendication 18,
**caractérisée par**
une utilisation en des cas où le traitement mécanique, le coupage ou une adaptation appropriée de l'élément de décor (DE), qui consiste en matériaux purement passifs, doivent réaliser en utilisant des outils usuels.

21. Utilisation d'un élément de décor produit selon l'un procédé selon l'une quelconque des revendications 6 à 14, l'élément de décor ayant la couche polarisante réflexive (PSr) et la différence de trajet optique locale (LOG) ayant une valeur constante déterminable proche zéro,
**caractérisée en ce que**
l'élément de décor (DE) est disposé comme une surface de fond (H) sur laquelle un objet (O) à être affiché est présenté et dans lequel l'objet (O) et la surface de fond (H) sont illuminés ensemble par un dispositif d'illumination (BV) de telle manière quand la luminosité dans le champ de lumière (LF), qui comprend l'objet (O) et le fond (H), reste inchangée, seulement la luminosité de la surface de fond (H) est variée en l'intensité de lumière en continu pendant la luminosité de l'objet (O) illuminé reste inchangé en variant une direction de polarisation du dispositif d'illumination (BV).
